# EUROPÄISCHE PATENTSCHRIFT

(11) **EP 3 589 525 B1**
(45) Veröffentlichungstag und Bekanntmachung des Hinweises auf die Patenterteilung: **20.01.2021**
(21) Anmeldenummer: 18706717.8
(22) Anmeldetag: 20.02.2018
(51) Int. Cl.: B61L 15/00

(54) **VORRICHTUNG UND VERFAHREN ZUR KONFIGURATION VON SYSTEMEN IN SCHIENENFAHRZEUGEN**
APPARATUS AND METHOD FOR CONFIGURING SYSTEMS IN RAIL VEHICLES
DISPOSITIF ET PROCÉDÉ POUR CONFIGURER DES SYSTÈMES DANS DES VÉHICULES FERROVIAIRES

(30) Priorität: 01.03.2017 DE 102017104204
(43) Veröffentlichungstag der Anmeldung: 08.01.2020
(73) Patentinhaber: KNORR-BREMSE Systeme für Schienenfahrzeuge GmbH, 80809 München (DE)
(72) Erfinder: DEUTER, Martin, 85635 Höhenkirchen-Siegertsbrunn (DE); GWILDIES, Martin, 80636 München (DE)
(86) Internationale Anmeldenummer: PCT/EP2018/054111
(87) Internationale Veröffentlichungsnummer: WO 2018/158108

(56) Entgegenhaltungen:
- DE-A1-102012 202 931
- US-A1- 2016 010 574

## Beschreibung

Die vorliegende Erfindung betrifft eine Vorrichtung und ein Verfahren zur Konfiguration von Systemen in einem Schienenfahrzeug, ein computerimplementiertes Verfahren zur Konfiguration von Systemen in einem Schienenfahrzeug sowie ein Computerprogrammprodukt zur Ausführung des computerimplementierten Verfahrens.

Schienenfahrzeuge enthalten eine Vielzahl von miteinander zusammenwirkenden Systemen. Die ausgefeilte Abstimmung aller Systeme wird als Konfiguration bezeichnet. Eine Konfiguration enthält eine Vielzahl von Betriebsparametern sowie formale Regeln zum abgestimmten und reibungsfreien Betrieb des Schienenfahrzeugs.

Das Dokument US 2016 010 574 A1 beschreibt eine Steuerung für ein Fahrzeugsystem.

Das heute übliche Zusammenwirken der verschiedenen Systeme in einem Schienenfahrzeug wird gesteuert durch eine oder mehrere miteinander kommunizierende Datenverarbeitungseinheiten. Abhängig vom Komplexitätsgrad des Schienenfahrzeugs steuert eine Datenverarbeitungseinheit entweder direkt die sich im Fahrzeug befindlichen Systeme, oder die Datenverarbeitungseinheit wirkt auf weitere, in die Systeme integrierte Datenverarbeitungseinheiten ein. Die in der (bzw. den) Datenverarbeitungseinrichtung(-en) gespeicherten Betriebsparameter haben wesentlichen Einfluss auf das Systemverhalten.

Als Betriebsparameter werden dabei einstellbare technische Größen verstanden, die Einfluss auf den Betrieb der Systeme haben. Dieses können z.B. Temperaturen, Geschwindigkeiten, elektrische Leistungen etc. sein, wobei auch Bereiche mit zulässigen Extremwerten definiert sein können. Die Liste der genannten Betriebsparameter stellt hier nur eine exemplarische Auswahl dar.

Ein Beispiel für die Kommunikation zwischen den Systemen ist die Abhängigkeit der Türsteuerung von der Fahrgeschwindigkeit. Die Türen dürfen aus Sicherheitsgründen nur dann geöffnet werden, wenn das Schienenfahrzeug still steht. Ebenso darf sich das Schienenfahrzeug erst dann in Bewegung setzen, wenn alle Türen verschlossen und sicher (elektronisch) verriegelt sind.

Ein weiteres Beispiel für eine Abhängigkeit von Systemen ist z.B. die fahrgeschwindigkeitsgesteuerte Regelung der Klimaanlage: Bei hohen Geschwindigkeiten wird die Abluftleistung von Klimaanlagen in Schienenfahrzeugen erhöht, um trotz des an der Fahrzeugkontur anliegenden schnellen Luftstroms die Abluft der Klimaanlagen aus dem Schienenfahrzeug herausbefördern zu können.

Ein Großteil der Entwicklungszeit eines Schienenfahrzeugs besteht aus der Abstimmung von Systemen, die z.T. bereits in anderen Projekten integriert worden sind. Die Kombination und das gewünschte Zusammenwirken der Systeme erfordert eine wohl überlegte Konfiguration, die abhängig von der Anzahl der zu integrierenden Systeme eine erhebliche Komplexität aufweisen kann.

Auch nach Abschluss der Entwicklung eines Schienenfahrzeugs erfolgen in der Regel spezielle Anpassungen an Betreibervorgaben bzw. Kundenwünsche. Dies hängt u.a. damit zusammen, dass die später zu befahrenden Streckenverläufe im Betrieb Berücksichtigung finden müssen, ebenso wie die vorhandene Infrastruktur wie z.B. Energieversorgung und Signalisierung.

Erhält ein Kunde eine Mehrzahl von Schienenfahrzeugen, die speziell an seine Erfordernisse angepasst wurden, so spricht man von einer "Flotte" von Fahrzeugen. Die Kundenanpassungen, die übergreifend über eine Flotte durchgeführt werden, erfolgen durch Einstellen einer besonders angepassten Konfiguration der Datenverarbeitungseinheiten, wobei die Konfiguration wiederum eine Vielzahl von untereinander abgestimmten Betriebsparametern und Regeln erhält.

In manchen Fällen wird betreiberseitig eine Änderung der Konfiguration dahingehend gewünscht, dass einzelne Betriebsparameter angepasst werden sollen.

Aufgrund der Wechselwirkungen der einzelnen Systeme dürfen aus Sicherheitsgründen solche Änderungen derzeit nur in einem ganz genau vorgeschrieben Änderungsprozess umgesetzt werden.

Dieses Vorgehen bringt jedoch eine Reihe von Nachteilen mit sich: So sollen z.B. Änderungen an einer Konfiguration, die eine Flotte oder eine Mehrzahl von Flottenfahrzeugen betreffen, möglichst an allen Flottenfahrzeugen gleichzeitig durchgeführt werden. Zum anderen darf die Änderung aufgrund der Kritikalität der geänderten Betriebsparameter nur von qualifiziertem Personal vorgenommen werden. Selbst bei großer Sorgfalt besteht aufgrund der Komplexität der Änderungen, die u.U. voneinander unabhängig erscheinende Systeme betreffen die Möglichkeit von Fehleingaben, die im schlimmsten Fall ein Unglück zur Folge haben können.

Der Erfindung liegt die Aufgabe zu Grunde, Änderungen an der Konfiguration einer Fahrzeugflotte oder einzelner Flottenfahrzeuge zu vereinfachen und die Fehlerwahrscheinlichkeit während der Fahrzeugkonfiguration zu reduzieren.

Diese Aufgabe wird erfindungsgemäß mit den Merkmalen des Anspruchs 1 bzw. des Verfahrens gemäß Anspruch 7, durch das computerimplementierte Verfahren nach Anspruch 11, sowie durch das Computerprogrammprodukt nach Anspruch 12, gelöst. Weitere vorteilhafte Ausgestaltungen der Erfindung ergeben sich aus den abhängigen Ansprüchen.

Zur Lösung dieser Aufgabe wird vorgeschlagen, Betriebsparameter und Regeln zu einem Profil zusammenzufassen. Als Profil wird eine Sammlung von abgestimmten Betriebsparametern und ggf. formalen Regeln zur Steuerung von Systemen, Subsystemen und Komponenten bezeichnet.

Dadurch wird es möglich, im Falle der Notwendigkeit von Änderungen an Betriebsparametern ein Profil gegen ein anderes Profil auszutauschen bzw. ein derzeit aktives Profil zu deaktivieren und ein anderes Profil zu aktivieren.

Die erfindungsgemäße Vorrichtung zur Konfiguration der Systeme in einem Schienenfahrzeug weist zusätzlich zur Datenverarbeitungseinheit eine Auswahleinheit zur Auswahl eines gespeicherten Profils, eine Eingabeeinheit zur Eingabe von Betriebsparametern und eine Empfangseinheit zum Empfang weiterer oder veränderter Profile auf.

Die Konfiguration der Datenverarbeitungseinheit eines Schienenfahrzeuges kann dadurch schnell und fehlerfrei erfolgen. Eine derartige Konfiguration kann vor der Übergabe des Schienenfahrzeugs an den Betreiber bzw. Kunden erfolgen und spezielle Betreiber-/Kundenanforderungen berücksichtigen. Anforderungen des Betreibers bzw. Kunden können dabei sowohl persönliche Wünsche in Bezug auf das Zusammenwirken der Fahrzeugsysteme, als auch Anpassungen an geographisch bedingte Vorgaben (z.B. Streckenführung, Kurvenradien) oder länderspezifische Regelungen (z.B. Geschwindigkeitsgrenzen) sein.

Der Empfang eines Profils erfolgt über eine Empfangseinheit. Die Empfangseinheit kann dazu ausgestaltet sein, dass sie Profile von einem vor Ort befindlichen Mitarbeiter empfängt. Hierzu bieten sich übliche near-field-Übertragungswege (z.B. Bluetooth®, WLAN, etc.) an.

Profile können aber auch von einer Zentralstelle direkt an die Empfangseinheiten übermittelt werden. Eine derartige Konfiguration durch den Empfang eines Profils kann vorteilhaft nicht nur fahrzeugindividuell, sondern auch auf alle Fahrzeuge einer Flotte oder eines Teils einer Flotte bezogen, erfolgen. Somit ist sichergestellt, dass alle von der Konfigurationsänderung betroffenen Fahrzeuge mit den gleichen Betriebsparametern betrieben werden.

Eine Konfigurationsänderung durch Deaktivierung des Profils und Aktivierung eines anderen Profils kann vorteilhaft dann erfolgen, wenn die Betriebsbedingungen (z.B. Wetter, Uhr- bzw. Jahreszeit, Geschwindigkeit, Position etc.) sich ändern und ein anderes Profil für den Betrieb gewünscht wird. So ist es z.B. möglich, jahreszeitbedingte Konfigurationsänderungen durchzuführen, in dem das für die Jahreszeit angepasste Profil ausgewählt wird. Einen weiteren beispielhaften Anlass für die Aktivierung eines Profils kann z.B. das nächtliche Abstellen des Schienenfahrzeugs im Depot sein. Ein spezielles Ruhe-Profil kann z.B. im Depot für minimale Lärmemissionen sorgen, während ausgewählte Funktionen (z.B. Öffnen der Tür) erhalten bleiben. Besonders in diesem Ruhe-Profil können auch Betriebszustände per Regel definiert sein, die im Normalbetrieb strikt zu vermeiden sind, wie z.B. "Fahrt bei offener Tür".

Die Auswahl des entsprechenden Profils kann manuell an der Auswahleinheit durch entsprechend geschultes Personal erfolgen. Alternativ kann die Aktivierung des Profils aber auch von der Zentralstelle selbst erfolgen.

In einer weiteren Ausführungsform kann die Auswahl eines Profils auch automatisch bzw. halbautomatisch erfolgen. Für eine automatische Änderung können dabei Betriebsbedingungen wie z.B. Datum, meteorologische Daten, Adhäsionsbedingungen, Umweltbedingungen (z.B. Feinstaubbelastung) herangezogen werden.

Im Falle einer halb-automatischen Konfigurationsänderung kann vorgesehen sein, dass die Datenverarbeitungseinheit ein Profil vorschlägt und der Vorschlag durch entsprechend geschultes Personal über die Auswahleinheit angenommen werden muss.

In einer weiteren Ausführungsform können Änderungen an den Betriebsparametern bzw. an dem Profil nur in einem bestimmten Fahrzeugmodus durchgeführt werden. Dies kann z.B. ein spezieller Service-Modus sein. Damit ist sichergestellt, dass Betriebsparameter nicht während der Fahrt geändert werden können.

In einer weiteren Ausführungsform können Änderungen an den Betriebsparametern einer Datenverarbeitungseinheit dazu führen, dass sich Betriebsparameter auch für andere Datenverarbeitungseinheiten verändern. Dadurch ist sichergestellt, dass komplexe Zusammenhänge zwischen einzelnen Betriebsparametern nicht zwangsweise berücksichtigt werden müssen, sondern eine für den Betrieb sichere Konfiguration stets erreicht wird.

In einer weiteren Ausführungsform werden Änderungen am Profil bzw. an den Betriebsparametern vorgenommen. Das Profil wird jedoch erst bei Erreichen von vorher festzulegenden Betriebsbedingungen aktiv. Mögliche Betriebsbedingungen können hierbei z.B. Außentemperatur+-überschreitungen oder das Überschreiten einer Datumsgrenze sein.

In einer weiteren Ausführungsform können Profile bzw. Betriebsparameter innerhalb festgelegter Grenzen über die Eingabeeinheit verändert werden. Somit ist ein fahrzeugindividuelles Profil möglich, dass dennoch einen sicheren Betrieb sicherstellt.

In einer weiteren Ausführungsform der erfindungsgemäßen Vorrichtung ist eine Sendeeinheit installiert. Es kann unter bestimmten Umständen erforderlich sein, dass Profile oder einzelne Betriebsparameter eines Profils zurück an eine Zentralstelle übersendet werden. Dies ist hilfreich für die Dokumentation, kann aber auch unterstützen bei einer möglichen Analyse von technischen Problemen eines Schienenfahrzeugs.

Figur 1 zeigt die Datenverarbeitungseinheit 4 mit den enthaltenen Informationen eines Profils 1. Das Profil 1 enthält zum einen Betriebsparameter 2, zum anderen Regeln 3 zum Betrieb der Systeme. Auf Basis vorliegender bzw. gemessener Betriebsbedingungen 12 steuert die Datenverarbeitungseinheit 4 die verschiedenen Systeme über die Steuerinformationen 13 in Abhängigkeit der Betriebsparameter 2 und der Regeln 3. Sofern ein Profil 1' gewählt wird, dass sich von Profil 1 unterscheidet, so unterscheiden sich die Steuerinformationen 13' von den Steuerinformationen 13 bei gleichen Betriebsbedingungen 12 gemäß der Betriebsparameter 2' und Regeln 3' .

Figur 2 zeigt die Datenverarbeitungseinheit 4 mit dem Profil 1. Über die Eingabeeinheit 5 können die Betriebsparameter des Profils bei Bedarf angepasst werden. Die Auswahleinheit 6 ermöglicht die Auswahl eines anderen Profils. Über die Empfangseinheit 7 können weitere oder geänderte Profile empfangen werden. An die Datenverarbeitungseinheit 4 sind informationsleitende Verbindungen 11 zu den Systemen 8, 9 und 10 angeschlossen. Die Steuerinformationen für die Systeme 11 werden von der Datenverarbeitungseinheit 4 in Abhängigkeit von den Betriebsbedingungen 12 und dem gewählten Profil 1 ermittelt. Die Anzahl der mit der Datenverarbeitungseinheit verbundenen Systeme ist beispielhaft festgelegt.

### BEZUGSZEICHENLISTE

- 1,1': Profil
- 2,2': Betriebsparameter
- 3,3': Regel
- 4: Datenverarbeitungseinheit
- 5: Eingabeeinheit
- 6: Auswahleinheit
- 7: Empfangseinheit
- 8: System A
- 9: System B
- 10: System C
- 11: Informationsleitende Verbindung
- 12: Betriebsbedingungen
- 13: Steuerinformationen für Systeme

## Patentansprüche

1. Vorrichtung zur Konfiguration von Systemen (8,9,10) in einem Schienenfahrzeug, wobei die Vorrichtung bestimmungsgemäß in dem Schienenfahrzeug angeordnet ist, aufweisend
- eine Datenverarbeitungseinheit (4),
- informationsleitende Verbindungen (11) von der Datenverarbeitungseinheit (4) zu den Systemen (8,9,10),
- eine Auswahleinheit (6) zur Auswahl eines gespeicherten Profils (1, 1'), in dem Betriebsparameter (2,2') und Regeln (3,3') zur Steuerung der Systeme (8,9,10) zusammengefasst sind,
- eine Eingabeeinheit (5) zur Eingabe von Betriebsparametern (2,2'),
- eine Empfangseinheit (7) zum Empfang von weiteren oder veränderten Profilen (1, 1'), wobei
- die Vorrichtung dazu angepasst ist, dass weitere oder veränderte Profile (1,1') ausschließlich in einem Fahrzeugruhemodus empfangen oder aktiviert werden können.

2. Vorrichtung nach Anspruch 1, **dadurch gekennzeichnet, dass** die Auswahleinheit (6) dazu angepasst ist, dass mit ihr ein gespeichertes Profil (1,1') aus einer Auswahl von zur Verfügung stehenden Profilen (1,1') automatisch ausgewählt oder vorgeschlagen wird.

3. Vorrichtung nach Anspruch 1, **dadurch gekennzeichnet, dass** die Eingabeeineheit (5) dazu angepasst ist, Änderungen von Betriebsparametern (2,2') ausschließlich in einem Fahrzeugruhemodus vorzunehmen.

4. Vorrichtung nach Anspruch 1, **dadurch gekennzeichnet, dass** die Datenverarbeitungseinheit (4) dazu angepasst ist, dass Einstellungen eines Betriebsparameters (2,2') eines Systems (8,9,10) eine automatische Beeinflussung eines weiteren Betriebsparameters (2,2') eines anderen Systems (8,9,10) erzwingen.

5. Vorrichtung nach Anspruch 1, **dadurch gekennzeichnet, dass** die Datenverarbeitungseinheit (4) dazu angepasst ist, ein Profil (1,1') in Abhängigkeit von Betriebsbedingungen (12) zur weiteren Verwendung vorzuschlagen.

6. Vorrichtung nach Anspruch 1, **dadurch gekennzeichnet, dass** die Vorrichtung eine Sendeeinheit aufweist zur Übermittlung von Profilen (1,1') und/oder Betriebsparametern (2,2').

7. Verfahren zur Konfiguration von Systemen (8,9,10) in einem Schienenfahrzeug mittels einer Vorrichtung gemäß Anspruch 1, **dadurch gekennzeichnet, dass**
- im Bedarfsfall über die Empfangseinheit (7) weitere oder veränderte Profile (1,1') empfangen werden,
- an der uswahleinheit (6) ein Profil (1,1') ausgewählt wird,
- an der Eingabeeinheit (5) Betriebsparameter (2,2') bei Bedarf geändert werden,
- Steuerinformationen (13) von der Datenverarbeitungseinheit (4) in Abhängigkeit von dem ausgewählten Profil (1,1') erzeugt und an die Systeme (8,9,10) übermittelt werden, wobei
- weitere oder veränderte Profile (1,1') ausschließlich in einem Fahrzeugruhemodus empfangen oder aktiviert werden können.

8. Verfahren nach Anspruch 7, **dadurch gekennzeichnet, dass** Änderungen von Betriebsparametern (2,2') ausschließlich in einem Fahrzeugruhemodus vorgenommen werden können.

9. Verfahren nach Anspruch 7, **dadurch gekennzeichnet, dass** Einstellungen eines Betriebsparameters (2,2') eines Systems (8,9,10) eine automatische Beeinflussung eines weiteren Betriebsparameters (2,2') eines anderen Systems (8,9,10) erzwingen.

10. Verfahren nach Anspruch 7, **dadurch gekennzeichnet, dass** die Datenverarbeitungseinheit (4) ein Profil in Abhängigkeit von Betriebsbedingungen (12) vorschlägt.

11. Computerimplementiertes Verfahren zur Konfiguration von Systemen (8,9,10) in einem Schienenfahrzeug, umfassend die Schritte
- Im Bedarfsfall Empfangen eines neuen oder veränderten Profils (1,1'),
- Auswahl eines Profils (1,1'), in dem Betriebsparameter (2,2') und Regeln (3,3') zur Steuerung der Systeme (8,9,10) zusammengefasst sind, aus einer zur Verfügung stehenden Auswahl von Profien (1,1')
- Eingabe von Betriebsparametern (2,2'), sofern Änderungen gewünscht sind,
- Erzeugung von Steuerinformationen (13) in Abhängigkeit von dem ausgewählten Profil (1,1') und Übermittlung an die Systeme (8,9,10), wobei
- weitere oder veränderte Profile (1,1') ausschließlich in einem Fahrzeugruhemodus empfangen oder aktiviert werden können.

12. Computerprogrammprodukt umfassend Befehle, die bei der Ausführung des Programms dieses veranlassen, das computerimplementierte Verfahren gemäß Anspruch 11 auszuführen.

## Claims

1. An apparatus for configuring systems (8, 9, 10) in a rail vehicle, the apparatus being arranged as intended in the rail vehicle and comprising
- a data processing unit (4)
- information-transmitting connections (11) from the data processing unit (4) to the systems (8, 9, 10)
- a selection unit (6) for selecting a stored profile (1, 1') containing operating parameters (2, 2') and rules (3, 3') for controlling the systems (8, 9, 10),
- an input unit (5) for inputting operating parameters (2, 2'),
- a receiving unit (7) for receiving further or modified profiles (1, 1'),
- the apparatus being adjusted adapted such that further or modified profiles (1, 1') can only be received or activated in a vehicle idle mode.

2. An apparatus according to claim 1, **characterised in that** the selection unit (6) is adapted so as to automatically select of suggest one saved profile (1, 1') from a selection of available profiles (1, 1').

3. An apparatus according to claim 1, **characterised in that** the input unit (5) is adapted so as to make modifications to operating parameters (2) in a vehicle sleep mode only.

4. An apparatus according to claim 1, **characterised in that** the data processing unit (4) is adapted so as to compel settings of one operating parameter (2, 2') of one system (8, 9, 10) to automatically influence a further operating parameter of another system (8, 9, 10).

5. An apparatus according to claim 1, **characterised in that** the data processing unit (4) is adapted so as to suggest a profile for further use dependent on operating conditions (12).

6. An apparatus according to claim 1, **characterised in that** the apparatus has a transmitting unit for transferring profiles (1, 1') and/or operating parameters (2, 2').

7. A method for configuring systems (8, 9, 10) in a rail vehicle by means of an apparatus according to claim 1, **characterised in that**
- further or modified profiles (1, 1') are received via the receiving unit (7) as and when required,
- a profile (1, 1') is selected at the selection unit (6),
- operating parameters (2, 2') are modified at the input unit (5) as and when required,
- control information (13) is generated by the data processing unit (4) dependent on the selected profile (1, 1') and transmitted to the systems (8, 9, 10),
- it being possible to receive or activate further or modified profiles (1, 1') in a vehicle idle mode only.

8. A method according to claim 7, **characterised in that** operating parameters (2, 2') can be modified in a vehicle idle mode only.

9. A method according to claim 7, **characterised in that** settings of one operating parameter (2, 2') of one system (8, 9, 10) automatically and necessarily influence a further operating parameter (2, 2') of another system (8, 9, 10).

10. A method according to claim 7, **characterised in that** the data processing unit (4) suggests a profile dependent on operating conditions (12).

11. A computer-implemented method for configuring systems (8, 9, 10) in a rail vehicle comprising the following steps:
- the reception of a new or modified profile (1, 1') as and when required,
- the selection of a profile (1, 1') containing operating parameters (2, 2') and rules (3, 3') for controlling the systems (8, 9, 10) taken from an available selection of profiles (1, 1'),
- the inputting of operating parameters (2, 2') whenever modifications are desired,
- the generation of control information (13) dependent on the profile selected and its transmission to the systems (8, 9, 10),
- it being possible to receive or activate further or modified profiles (1, 1') in a vehicle idle mode only.

12. A computer program product comprising commands that instruct the computer program product to execute the computer-implemented method according to claim 11 when the program itself is executed.

## Revendications

1. Installation de configuration de systèmes (8, 9, 10) dans un véhicule ferroviaire, l'installation étant mise, conformément aux prescriptions, dans le véhicule ferroviaire, comportant
- une unité (4) de traitement de données,
- des liaisons (11) de communication d'information de l'unité (4) de traitement de données aux systèmes (8, 9, 10),
- une unité (6) de sélection pour sélectionner un profil (1, 1') mis en mémoire, dans lequel des paramètres (2, 2') de fonctionnement et des règles (3, 3') de commande des systèmes (8, 9, 10) sont rassemblés,
- une unité (5) d'entrée pour entrer des paramètres (2, 2') de fonctionnement,
- une unité (7) de réception pour la réception de profils (1, 1') autres ou modifiés, dans lequel
- l'installation est adaptée de manière à ce que des profils (1, 1') autres ou modifiés puissent être reçus ou activés exclusivement dans un mode de repos du véhicule.

2. Installation suivant la revendication 1, **caractérisée en ce que** l'unité (6) de sélection est adaptée pour sélectionner ou proposer automatiquement un profil (1, 1') mis en mémoire dans une sélection de profils (1, 1') à disposition.

3. Installation suivant la revendication 1, **caractérisée en ce que** l'unité (5) d'entrée est adaptée pour effectuer des modifications de paramètres (2, 2') de fonctionnement exclusivement dans un mode de repos du véhicule.

4. Installation suivant la revendication 1, **caractérisée en ce que** l'unité (4) de traitement de données est adaptée pour que des réglages d'un paramètre (2, 2') de fonctionnement d'un système (8, 9, 10) contraignent à influencer automatiquement un autre paramètre (2, 2') de fonctionnement d'un autre système (8, 9, 10).

5. Installation suivant la revendication 1, **caractérisée en ce que** l'unité (4) de traitement de données est adaptée pour proposer, pour une autre utilisation, un profil (1, 1') en fonction des conditions (12) de fonctionnement.

6. Installation suivant la revendication 1, **caractérisée en ce que** l'installation a une unité d'émission pour la transmission de profils (1, 1') et/ou de paramètres (2, 2') de fonctionnement.

7. Procédé de configuration de systèmes (8, 9, 10) dans un véhicule ferroviaire, au moyen d'une installation suivant la revendication 1, **caractérisé en ce que**
- en cas de besoin on reçoit, par l'unité (7) de réception, des profils (1, 1') autres ou modifiés,
- on sélectionne à l'unité (6) de sélection un profil (1, 1'),
- on modifie, en cas de besoin, des paramètres (2, 2') de fonctionnement à l'unité (5) d'entrée,
- on produit des informations (13) de commande par l'unité (4) de traitement de données en fonction du profil (1, 1') sélectionné et on les transmet aux systèmes (8, 9, 10), dans lequel
- des profils (1, 1') autres ou modifiés peuvent être reçus ou activés exclusivement dans un mode de repos du véhicule.

8. Procédé suivant la revendication 7, **caractérisé en ce que** l'on peut effectuer des modifications de paramètres (2, 2') de fonctionnement exclusivement dans un mode de repos du véhicule.

9. Procédé suivant la revendication 7, **caractérisé en ce que** des réglages d'un paramètre (2, 2') de fonctionnement d'un système (8, 9, 10) contraignent à influencer automatiquement un autre paramètre (2, 2') de fonctionnement d'un autre système (8, 9, 10).

10. Procédé suivant la revendication 7, **caractérisé en ce que** l'unité (4) de traitement de données propose un profil en fonction des conditions (12) de fonctionnement.

11. Procédé assisté par ordinateur de configuration de systèmes (8, 9, 10) dans un véhicule ferroviaire, comprenant les stades
- en cas de besoin réception d'un profil (1, 1') nouveau ou modifié,
- sélection d'un profil (1, 1'), dans lequel des paramètres (2, 2') de fonctionnement et des règles (3, 3') de commande des systèmes (8, 9, 10) sont rassemblés, dans un choix disponible de profils (1, 1'),
- entrée de paramètres (2, 2') de fonctionnement, dans la mesure ou des modifications sont souhaitées,
- production d'informations (13) de commande en fonction du profil (1, 1') sélectionné et transmission aux systèmes (8, 9, 10), dans lequel,
- en outre, des profils (1, 1') autres ou modifiés peuvent être reçus ou activés exclusivement dans un mode de repos du véhicule

12. Produit de programme d'ordinateur, comprenant des instructions, qui, lors de la réalisation du programme, font qu'il exécute le procédé assisté par ordinateur suivant la revendication 11.
